# EUROPÄISCHE PATENTSCHRIFT

(11) **EP 2 100 006 B1**
(45) Veröffentlichungstag und Bekanntmachung des Hinweises auf die Patenterteilung: **07.04.2010**
(21) Anmeldenummer: 07857100.7
(22) Anmeldetag: 21.12.2007
(51) Int. Cl.: E21D 11/08

(54) **VERFAHREN UND ANLAGE ZUR HERSTELLUNG VON TÜBBINGEN FÜR EINE TUNNELAUSKLEIDUNG**
METHOD AND PLANT FOR PRODUCING TUBBING FOR A TUNNEL LINING
PROCÉDÉ ET DISPOSITIF DE FABRICATION DE SEGMENTS DE CUVELAGE POUR UN REVÊTEMENT DE TUNNEL

(30) Priorität: 08.01.2007 DE 102007001264
(43) Veröffentlichungstag der Anmeldung: 16.09.2009
(73) Patentinhaber: Rekers Betonwerk GmbH & Co. KG, 48480 Spelle (DE)
(72) Erfinder: REKERS, Ulrich, 48480 Spelle (DE)
(74) Vertreter: Bünemann, Egon
(86) Internationale Anmeldenummer: PCT/EP2007/011393
(87) Internationale Veröffentlichungsnummer: WO 2008/083835

(56) Entgegenhaltungen:
- DE-C1- 4 218 710
- DE-C1- 19 841 047
- DE-U1- 29 910 730
- FR-A- 2 669 259

## Beschreibung

Die Erfindung betrifft ein Verfahren zur Herstellung von Tübbingen für eine Tunnelauskleidung nach dem Oberbegriff des Anspruchs 1, einen durch das Verfahren herstellbaren Tübbing sowie eine Anlage zur Durchführung des Verfahrens nach dem Oberbegriff des Anspruchs 9.

Derartige Verfahren und Anlagen zur Herstellung von Tübbingen sind bekannt. Dabei ist die Tübbingschalung horizontal so gelagert, daß die später der Tunnelaußenseite zugewandte Oberseite des herzustellenden Tübbings dem Untergrund, auf dem die Tübbingschalung steht, abgewandt ist. Die Tübbingschalung hat also eine brückenähnliche Form. Um ein Auslaufen des in die Schalung eingelassenen Flüssigbetons zu verhindern, weist die Schalung eine Deckelanordnung auf. Nach dem Einfüllen des Flüssigbetons sammeln sich im Zuge des Verdichtungsvorgangs zuvor im Flüssigbeton befindliche Luftblasen unmittelbar unterhalb der Unterseite der Deckelanordnung und verursachen hierdurch Krater in der Oberseite des Tübbings. Die Oberseite sollte jedoch möglichst glatt sein, damit bei einem späteren Überfahren der Außenseite der Tunnelauskleidung mit einer Schildschwanzdichtung diese möglichst wenig verschleißt. Die Schildschwanzdichtung hindert das Grundwasser während des Tunnelvortriebes, in das Innere des Tunnels zu gelangen. Ein Wechsel einer infolge von Reibung undichten Schildschwanzdichtung ist technisch aufwendig und entsprechend kostenintensiv. Zudem wird zwischen die die Außenseite der Tunnelauskleidung bildende Oberseite der Tübbinge und die Schildschwanzdichtung Schmierfett gepreßt, das zur Reduzierung der Reibung zwischen der Dichtung und der Tunnelauskleidung dient. Je unebener die Oberseite der Tübbinge ist, desto mehr Schmierfett wird pro Fläche benötig, wodurch die Materialkosten des Tunnelbaus unerwünscht steigen.

Zum Glätten der Tübbingoberseite wird die Deckelanordnung herkömmlich noch vor dem Aushärten des Tübbings geöffnet und dessen Oberseite kostenintensiv von Hand glattgestrichen. Die Deckelanordnung wird anschließend nicht wieder vollständig geschlossen, da anderenfalls die glattgestrichene Oberseite des Tübbings erneut aufgerauht würde. Als Folge der nicht vollständig geschlossenen Deckelanordnung verformt sich jedoch die Oberseite des Tübbings im Randbereich geringfügig. Es entstehen beidseits der Tübbingoberseite geringfügig wulstartige Ausformungen, die unerwünscht sind.

In der DE 198 41 047 C1 wird vorgeschlagen, die Tübbingschalung vor dem Einfüllen des Betons zumindest teilweise mit einem Netz sowie einem Filterliner auszukleiden und die zwischen dem Filterliner und der Tübbingschalung im Bereich des Netzes befindliche Luft permanent über einen Anschlußstutzen abzusaugen. Gleichzeitig soll ein Anschlußstutzen zum Befüllen der Tübbingschalung mit Beton, nach dem Befüllen permanent mit einem Überdruck beaufschlagt werden. Dieses Verfahren und die Anordnung hat sich in der Praxis jedoch nicht bewährt.

DE 4218710 wird als nächstliegender Stand der Technik angesehen und offenbart die Herstellung von Tübbingen für eine Tunnelauskleidung gemäss dem Oberbegriff des Anspruchs 1.

Der Erfindung liegt daher die Aufgabe zugrunde, ein Verfahren der eingangs genannten Art sowie einen mit dem Verfahren herstellbaren Tübbing und eine Anordnung der eingangs genannten Art bereitzustellen, bei denen die später der Tunnelaußenseite zugewandte Oberseite des hergestellten Tübbings glatter ist und/oder weniger Verformungen aufweist und/oder kostengünstiger herstellbar ist als bisher.

Die Erfindung löst diese Aufgabe durch ein Verfahren mit den Merkmalen des Anspruchs 1, durch eine Anordnung mit den Merkmalen des Anspruchs 9 sowie durch einen Tübbing mit den Merkmalen des Anspruchs 17. Weitere vorteilhafte Ausgestaltungen der Erfindung sind in den Unteransprüchen 2 bis 8 sowie 10 bis 16 enthalten.

Die Tübbingschalung wird zumindest vor dem Erstarren des Betons mit Hilfe einer Kippanordnung in eine Verdichtungsposition gekippt. Diese ist so gewählt, daß unterhalb der Öffnung, an der Unterseite der Deckelanordnung sich ansammelnde Luftblasen entlang der Unterseite zur Öffnung aufsteigen. Das hierbei erforderliche Mindestmaß der Schrägstellung der Tübbingschalung relativ zum Untergrund ist von der Rauhigkeit der Deckelunterseite, der Anfangsviskosität des Betons sowie den Eigenschaften des verwendeten Schalöls, das auf die den Innenraum der Tübbingschalung begrenzenden Flächen der Schalung aufgetragen wird, abhängig. Durch diese Ausgestaltung des Verfahrens bzw. der Anlage wird erreicht, daß ein Großteil der sich an der Unterseite der Deckelanordnung ansammelnden Luftblasen dort nicht bis zum Erstarren des Betons verbleibt und Ursache für Krater in der Oberseite des fertigen Tübbings ist.

Die Deckelanordnung muß zudem auch nicht mehr zum Glattstreichen der Oberseite des Tübbings bei noch nicht ausgehärtetem Beton geöffnet werden, so daß auch keine unerwünschten Ausformungen entstehen. Auch hat dies den weiteren Vorteil, daß Beton mit einer flüssigeren Konsistenz in die Tübbingschalung eingefüllt werden kann, wodurch sämtliche Oberflächen des erstarrten Tübbings ein günstigeres Porenbild aufweisen.

Je nach Positionierung der Öffnung innerhalb der Deckelanordnung wird die Tübbingschalung entweder zunächst in einer bevorzugt waagerechten Befüllposition mit Beton befüllt und anschließend in eine sich hiervon unterscheidende Verdichtungsposition gekippt oder aber die Tübbingschalung wird bereits vor deren Befüllung mit Beton aus einer waagerechten Ausgangsposition in die Verdichtungsposition gekippt und in dieser Position befüllt. Die letzte Reihenfolge kann insbesondere dann angewandt werden, wenn die Öffnung im Randbereich der Deckelanordnung angeordnet ist.

Die Kippanordnung kann beispielsweise von einem Kran oder Flaschenzug gebildet werden, der an einer geeigneten Halterung der Tübbingschalung angreift. Die Kippanordnung kann jedoch auch unterhalb der Tübbingschalung in Form einer die Tübbingschalung schrägkippenden Hubvorrichtung angreifen oder bei einer verfahrbaren Variante der Tübbingschalung in Form eines entsprechend ausgebildeten Gleisverlaufes vorgesehen sein. Je nach Ausgestaltung der Tübbingschalung kann dabei beispielsweise ein Gleis in einem Gleisabschnitt höher stehen als das parallel verlaufende Gleis, oder aber die parallel verlaufenden Gleise sind in einem ersten Abschnitt niedriger angeordnet als in einem, sich daran anschließenden weiteren Gleisabschnitt.

In einer bevorzugten Ausgestaltung der Erfindung wird der Innenraum der Tübbingschalung zumindest bereichsweise von einem Boden, Seitenwänden und einer Deckelanordnung begrenzt, wobei sich die Öffnung von einer ersten Seitenwand bis zu einer weiteren Seitenwand erstreckt. Hierdurch wird sichergestellt, daß Luftblasen über die gesamte Länge der Deckelanordnung von der ersten Seitenwand bis zur weiteren Seitenwand in die Öffnung entweichen können.

In einer bevorzugten Ausgestaltung der Erfindung weist die Deckelanordnung einen ersten Deckel mit einer ersten Unterseite sowie einen weiteren Deckel mit einer weiteren Unterseite auf, wobei die Öffnung zwischen den beiden Deckeln angeordnet, zumindest bereichsweise von diesen begrenzt und mit einer Abdeckung verschlossen ist. In dieser Schließposition bildet die Abdeckung zusammen mit den Begrenzungen der Öffnung eine Luftfalle und die Tübbingschalung ist insgesamt flüssigkeitsdicht verschlossen. Die Verdichtungspositionen sind in dieser Ausgestaltung so gewählt, daß unterhalb der Luftfalle an der Unterseite der Deckelanordnung sich ansammelnde Luftblasen in der ersten Verdichtungsposition entlang der ersten Unterseite und in der weiteren Verdichtungsposition entlang der weiteren Unterseite zur Luftfalle aufsteigen. Die erste Verdichtungsposition ist dabei bevorzugt so gewählt, daß sich die erste Unterseite unterhalb einer waagerechten und durch die Öffnung verlaufenden Ebene befindet und die weitere Verbindungsposition ist so gewählt, daß sich die weitere Unterseite unterhalb der waagerechten und durch die Öffnung verlaufenden Ebene befindet.

Mit Vorteil schließt in den Verdichtungspositionen jeder Bereich der Unterseite der Deckelanordnung, der unterhalb der waagerechten und durch die Öffnung verlaufenden Ebene liegt, mit dieser Ebene einen Winkel ein, der größer oder gleich 30 Grad und in einer besonders vorteilhaften Ausgestaltung zwischen 60 und 90 Grad beträgt.

In einer bevorzugten Ausgestaltung der Erfindung wird die Öffnung von einem Einfülltrichter gebildet, über den die Tübbingschalung mit Flüssigbeton befüllt wird. Bevorzugt wird der Einfülltrichter dabei mit einem Überschuß an Flüssigbeton befüllt, der während der Verdichtung aus dem Einfülltrichter in das Innere der Tübbingschalung nachfließt und das um die Luftblasen reduzierte Volumen auffüllt. Der sich im Einfülltrichter befindliche Betonüberschuß wirkt dabei wie eine Art Siphon, der verhindert, daß in der Luftfalle befindliche Luft aus dieser wieder in den Innenraum der Tübbingschalung entweicht.

In einer besonders bevorzugten Ausgestaltung der Erfindung wird die Tübbingschalung in der Verdichtungsposition gerüttelt. Durch das Rütteln lösen sich Luftblasen leichter von der Unterseite der Deckelanordnung und steigen zur Öffnung bzw. zur Luftfalle auf.

Mit Vorteil wird die Tübbingschalung nach der Verdichtung des Betons in eine Erstarrungsposition waagerecht zum Untergrund verbracht. In dieser Position kann die Tübbingschalung einfacher bis zum Erstarren des Tübbings gelagert und der Tübbing anschließend leichter der Tübbingschalung entnommen werden.

Weitere Vorteile und Einzelheiten der Erfindung ergeben sich aus den Unteransprüchen und dem nachfolgend schematisch gezeigten Ausführungsbeispiel der Erfindung; es zeigen:
- Fig. 1: eine leere erfindungsgemäße Tübbingschalung in waagerechter Positionierung in teilweise geschnittener Seitenansicht,
- Fig. 2: den Gegenstand aus Fig. 1, jedoch im mit Beton befüllten und verschlossenen Zustand,
- Fig. 3: den Gegenstand aus Fig. 2, jedoch in einer Verdichtungsposition und
- Fig. 4: den Gegenstand aus Fig. 1 in der Draufsicht.

Nachfolgend werden gleichwirkende Teile der erfindungsgemäßen Anlage mit einer einheitlichen Bezugsziffer versehen. Die Figuren 1 bis 4 zeigen insgesamt ein Ausführungsbeispiel einer erfindungsgemäßen Anlage 2 mit einer Tübbingschalung 4 zu unterschiedlichen Zeitpunkten des Herstellungsverfahrens eines Tübbings in geschnittener Seitenansicht in Fig. 1 bis 3 sowie in einer Draufsicht in Fig. 4.

Die Tübbingschalung 4 weist einen Innenraum 6 auf, der von einem Boden 8, Seitenwänden 10a, 10b, 10c, 10d sowie einer Deckelanordnung 12 begrenzt wird. Die Deckelanordnung 12 weist einen ersten Deckel 14a mit einer ersten Unterseite 16a sowie einen weiteren Deckel 14b mit einer weiteren Unterseite 16b auf. Zwischen den beiden Deckeln 14a, 14b ist eine Öffnung 18 in Form eines Einfülltrichterers 18 angeordnet, dessen Positionierung und Gestalt aus Fig. 1 bis 3 im Querschnitt und in Fig. 4 in der Draufsicht hervorgeht. Der Einfülltrichter 18 weist im wesentlichen die Form eines Pyramidenstumpfes mit einer rechteckigen Grundfläche auf, wobei jedoch die von den kürzeren Rechteckseiten ausgehenden Pyramidenflächen zueinander annähernd parallel verlaufen. Die Unterseiten 16a, 16b der Deckelanordnung 12 haben die Form eines Ausschnittes aus einem Zylindermantel mit zueinander parallel und gerade verlaufenden Mantellinien 20, deren Verlauf in Fig. 4 veranschaulicht ist und einer hierzu senkrecht verlaufenden Leitkurve 22, deren Verlauf dem Querschnitt der Unterseiten 14a, 14b der Deckelanordnung 12 entspricht. Der Einfülltrichter 18 ist parallel zu den Mantellinien 20 verlaufend in der Deckelanordnung 12 angeordnet, wie insbesondere aus Fig. 4 ersichtlich ist. Der Einfülltrichter 18 ist dabei Teil der Deckelanordnung 12.

Fig. 1 zeigt die erfindungsgemäße Anlage 2 mit noch nicht mit Beton 24 befüllter Tübbingschalung 4 in der waagerechten Ausgangsposition relativ zum Untergrund 25.

In Fig. 2 hingegen ist die Tübbingschalung 4 bereits mit Beton 24 befüllt und der Einfülltrichter 18 mit einer Abdeckung 26 verschlossen worden. Die Abdeckung 26 ist mit Befestigungsmitteln 28 an der Deckelanordnung 12 fixiert. In der in Fig. 2 gezeigten Schließposition der Abdeckung 26 bildet diese zusammen mit dem Einfülltrichter 18 eine Luftfalle 30. Der Einfülltrichter 18 bzw. die Luftfalle 30 sind mit einem Überschuß an Beton 24 befüllt, der während der Verdichtung aus dem Einfülltrichter 18 in den Innenraum 6 der Tübbingschalung 4 nachfließt und das um Luftblasen 32 reduzierte Volumen auffüllt. Der Einfülltrichter 18 kann jedoch auch andere Formen aufweisen, die geeignet sind, zusammen mit der Abdeckung 26 und dem in der Luftfalle befindlichen Betonüberschuß eine Art Siphon zu bilden, der die in der Luftfalle 30 befindliche Luft 32 daran hindert, in den Inneraum 6 der Tübbingschalung 4 zu entweichen.

Die Tübbingschalung 4 ist in Fig. 3 aus ihrer waagerechten Ausgangsposition in eine Verdichtungsposition gekippt. In der abgebildeten Verdichtungsposition schließt jeder Bereich der Unterseiten 14a, 14b der Deckelanordnung 12, der unterhalb einer waagerechten und durch den Einfülltrichter 18 verlaufenden Ebene E liegt mit dieser Ebene E einen Winkel A ein, der zwischen 60 und 90 Grad beträgt. Dargestellt ist eine erste Verdichtungsposition, in der sich die erste Unterseite 14a unterhalb der Ebene E befindet. In dieser Verdichtungsposition können unterhalb der ersten Unterseite 14a befindliche und dadurch die spätere Oberseite 34 des Tübbings aufrauende Luftblasen 32 entlang der ersten Unterseite 14a in die Luftfalle 30 entweichen. Die Luftfalle 30 weist hierzu einen Luftauffangbereich 34 auf, aus dem Luft 32 in der Verdichtungsposition nur entgegen der Schwerkraft entweichen kann und dessen Volumen zumindest dem Volumen der während der Verdichtung aus dem Beton 24 entweichenden Luft 32 entspricht. Im Anschluß an die erste Verdichtungsposition wird die Tübbingschalung 4 in eine weitere Verdichtungsposition verbracht, die in den Figuren jedoch nicht dargestellt ist. Die weitere Verdichtungsposition ist im vorliegenden Fall spiegelsymmetrisch zur ersten Verdichtungsposition, da auch die Deckelanordnung 12 in sich spiegelsymmetrisch zu einer durch den Einfülltrichter 18 verlaufenden Ebene ausgebildet ist. Der zuvor für die erste Verdichtungsposition beschriebene Verdichtungsvorgang verläuft selbstverständlich in der weiteren Verdichtungsposition sinngemäß analog dem Vorgang in der ersten Verdichtungsposition.

Der Einfülltrichter 18 verjüngt sich von der Abdeckung 26 zum Innenraum 6 hin. Zudem sind in dem Übergangsbereich der Luftfalle 30 zur ersten Unterseite 14a ein erstes Luftleitelement 38a und im Übergangsbereich der Luftfalle 30 zur weiteren Unterseite 14b ein weiteres Luftleitelement 38b angeordnet. Die Positionierung der Luftleitelemente 38a, 38b zur Luftfalle und den Unterseiten 14a, 14b ist so gewählt, daß in der ersten, in Fig. 3 abgebildeten, Verdichtungsposition eine Lotrechte La durch das erste Luftleitelement 38a außerhalb der weiteren Unterseite 14b und in der weiteren, in den Figuren nicht dargestellten Verdichtungsposition, eine Lotrechte Lb durch das weitere Luftleitelement 38b außerhalb der ersten Unterseite 14a verläuft. Die Luftleitelemente 38a, 38b können beispielsweise durch parallel zueinander verlaufende Kanten im Übergang der Luftfalle 30 zu den Unterseiten 14a bzw. 14b gebildet werden.

## Patentansprüche

1. Verfahren zur Herstellung von Tübbingen für eine Tunnelauskleidung, wobei eine Tübbingschalung (4) mit einer zu öffnenden und eine Unterseite (16a, 16b) aufweisenden Deckelanordnung (12), die eine Öffnung (18) umfaßt, mit Frischbeton (24) befüllt und der Tübbing nach dessen Erstarren aus der Tübbingschalung (4) entfernt wird, **dadurch gekennzeichnet, daß** die Tübbingschalung (4) zumindest vor dem Erstarren in eine Verdichtungsposition gekippt wird, die so gewählt ist, daß unterhalb der Öffnung (18) an der Unterseite (16a, 16b) der Deckelanordnung (12) sich ansammelnde Luftblasen (32) entlang der Unterseite (16a, 16b) zur Öffnung (18) aufsteigen.

2. Verfahren nach Anspruch 1, **dadurch gekennzeichnet, daß** die Tübbingschalung (4) nach dem Kippen in die erste Verdichtungsposition in eine weitere Verdichtungsposition verbracht wird, wobei die Deckelanordnung (12) einen ersten Deckel (14a) mit einer ersten Unterseite (16a) und einen weiteren Deckel (14b) mit einer weiteren Unterseite (16b) aufweist, die Öffnung (18) zwischen den beiden Deckeln (14a, 14b) angeordnet ist und eine Luftfalle (30) bildend verschlossen wird, wobei die Verdichtungspositionen so gewählt sind, daß unterhalb der Luftfalle (30) an der Unterseite (16a) der Deckelanordnung (12) sich ansammelnde Luftblasen (32) in der ersten Verdichtungsposition entlang der ersten Unterseite (16a) und in der weiteren Verdichtungsposition entlang der weiteren Unterseite (16b) zur Luftfalle (30) aufsteigen.

3. Verfahren nach einem der vorhergehenden Ansprüche, **dadurch gekennzeichnet, daß** in den Verdichtungspositionen jeder Bereich der Unterseite (16a) der Deckelanordnung (12), der unterhalb einer waagerechten und durch die Öffnung (18) verlaufenden Ebene E liegt, mit der waagerechten Ebene (E) einen Winkel (A) einschließt, der größer oder gleich 30 Grad beträgt.

4. Verfahren nach Anspruch 3, **dadurch gekennzeichnet, daß** der Winkel (E) zwischen 60 und 90 Grad beträgt.

5. Verfahren nach einem der vorhergehenden Ansprüche, **dadurch gekennzeichnet, daß** die Öffnung (18) von einem Einfülltrichter (18) gebildet wird, über den die Tübbingschalung (4) mit Flüssigbeton (24) befüllt wird.

6. Verfahren nach Anspruch 5, **dadurch gekennzeichnet, daß** der Einfülltrichter (18) mit einem Überschuß an Flüssigbeton (24) befüllt wird, der während der Verdichtung aus dem Einfülltrichter (18) in den Innenraum (6) der Tübbingschalung (4) nachfließt und das um die Luftblasen (32) reduzierte Volumen auffüllt.

7. Verfahren nach einem der vorhergehenden Ansprüche, **dadurch gekennzeichnet, daß** die Tübbingschalung (4) in der Verdichtuhgsposition zur Verdichtung gerüttelt wird.

8. Verfahren nach einem der vorhergehenden Ansprüche, **dadurch gekennzeichnet, daß** die Tübbingschalung (4) nach der Verdichtung des Betons (24) in eine Erstarrungsposition waagerecht zum Untergrund (25) verbracht wird.

9. Anlage (2) zur Durchführung des Verfahrens nach einem der Ansprüche 1 bis 8, mit einer Tübbingschalung (4), die eine Öffnung (18) zu einem Innenraum (6) der Tübbingschalung (4) aufweist, **gekennzeichnet durch**, eine die Tübbingschalung (4) in die Verdichtungsposition verbringbare Kippanordnung.

10. Anlage (2) nach Anspruch 9, **dadurch gekennzeichnet, daß** der Innenraum (6) zumindest bereichsweise von einem Boden (8), Seitenwänden (10a, 10b, 10c, 10d) und einer Deckelanordnung (12) begrenzt wird, und sich die Öffnung (18) von einer ersten Seitenwand (10b) bis zu einer weiteren Seitenwand (10d) erstreckt.

11. Anlage (2) nach Anspruch 10, **dadurch gekennzeichnet, daß** die Deckelanordnung (12) eine Unterseite (16a, 16b) mit der Form eines Ausschnittes aus einem Zylindermantel mit zueinander parallel und gerade verlaufender Mantellinien (20) und einer hierzu senkrecht verlaufenden Leitkurve (22) aufweist, wobei die Öffnung (18) parallel zu den Mantellinien (20) verlaufend in der Deckelanordnung (12) angeordnet ist.

12. Anlage (2) nach einem der Ansprüche 10 oder 11, **dadurch gekennzeichnet, daß** die Anlage (2) eine in einer Schließstellung die Öffnung (18) verschließbare Abdekkung (26) umfaßt, die in der Schließposition zusammen mit der Öffnung (18) eine Luftfalle (30) bildet.

13. Anlage (2) nach Anspruch 12, **dadurch gekennzeichnet, daß** die Öffnung (18) von einem Einfülltrichter (18) für den Flüssigbeton (24) gebildet wird, der sich von der Abdeckung (26) zum Innenraum (6) hin verjüngt.

14. Anlage (2) nach Anspruch 12 oder 13, **dadurch gekennzeichnet, daß** die Deckelanordnung (12) einen ersten Deckel (14a) mit einer ersten Unterseite (16a) sowie einen weiteren Deckel (14b) mit einer weiteren Unterseite (16b) aufweist, die Öffnung (18) zwischen den beiden Deckeln (14a, 14b) angeordnet ist.

15. Anlage (2) nach Anspruch 14, **dadurch gekennzeichnet, daß** in dem Übergangsbereich der Luftfalle (30) zur ersten Unterseite (16a) ein erstes Luftleitelement (38a) und im Übergangsbereich der Luftfalle (30) zur weiteren Unterseite (16b) ein weiteres Luftleitelement (38b) angeordnet sind, wobei die Positionierung der Luftleitelemente (38a, 38b) zur Luftfalle (30) und den Unterseiten (16a, 16b) so gewählt ist, daß in der ersten Verdichtungsposition eine erste Lotrechte (La) durch das erste Luftleitelement (38a) außerhalb der weiteren Unterseite (16b) und in der weiteren Verdichtungsposition eine weitere Lotrechte (Lb) durch das weitere Luftleitelement (38b) außerhalb der ersten Unterseite (16a) verläuft.

16. Anlage (2) nach einem der Ansprüche 12 bis 15, **dadurch gekennzeichnet, daß** die Luftfalle (30) zumindest einen Luftauffangbereich (34) aufweist, aus dem Luft (32) in einer der Verdichtungspositionen nur entgegen der Schwerkraft entweichen kann, und dessen Volumen zumindest dem Volumen der während der Verdichtung aus dem Flüssigbeton (24) entweichenden Luft (32) entspricht.

17. Tübbing hergestellt durch ein Verfahren nach einem der Ansprüche 1 bis 8.

## Claims

1. Method of producing tubbing for a tunnel lining, in which a tubbing mould (4) having a cover arrangement (12) which is to be opened, which has an underside (16a, 16b) and which comprises an opening (18) is filled with fresh concrete (24) and the tubbing is removed from the tubbing mould (4) once it has solidified, **characterised in that**, at least prior to the solidification, the tubbing mould (4) is tilted to a condensing position which is so selected that air bubbles (32) which collect at the underside (16a, 16b) at a lower level than the opening (18) rise along the underside (16a, 16b) to the opening (18).

2. Method according to claim 1, **characterised in that**, having been tilted to the first condensing position, the tubbing mould (4) is moved to a further condensing position, the cover arrangement (12) having a first cover (14a) which has a first underside (16a) and having a further cover (14b) which has a further underside (16b), the opening (18) being arranged between the two covers (14a, 14b) and being closed off to form an air-trap (30), the condensing positions being so selected that air-bubbles (32) which collect at the underside (16a) of the cover arrangement (12) at a lower lever than the air-trap (30) rise to the air-trap (30) along the first underside (16a) in the first condensing position and rise to the air-trap (30) along the further underside (16b) in the further condensing position.

3. Method according to one of the foregoing claims, **characterised in that**, in the condensing positions, each region of the underside (16a) of the cover arrangement (12) which is situated below a horizontal plane E which extends through the opening (18) makes an angle (A) which is equal to or greater than 30° with the horizontal plane (E).

4. Method according to claim 3, **characterised in that** the angle (E) is between 60 and 90°.

5. Method according to one of the foregoing claims, **characterised in that** the opening (18) is formed by a filling funnel (18) via which the tubbing mould (4) is filled with fluid concrete (24).

6. Method according to claim 5, **characterised in that** the filling funnel (18) is filled with an excess of fluid concrete (24) which, during the condensing, flows from the filling funnel (18) into the interior (6) of the tubbing mould (4) and fills the volume of space which is reduced by the air bubbles (32).

7. Method according to one of the foregoing claims, **characterised in that** the tubbing mould (4) is vibrated in the condensing position for the purpose of condensing.

8. Method according to one of the foregoing claims, **characterised in that**, after the concrete (24) has condensed, the tubbing mould (4) is moved to a solidification position which is level relative to the supporting surface (25).

9. System (2) for carrying out the method according to one of claims 1 to 8, having a tubbing mould (4) which has an opening (18) into an interior of the tubbing mould (4), **characterised by** a tilting arrangement which is able to move the tubbing mould (4) to the condensing position.

10. System (2) according to claim 9, **characterised in that**, at least in a region or regions, the interior (6) is bounded by a floor (8), side-walls (10a, 10b, 10c, 10d) and a cover arrangement (12), and the opening (18) extends from a first side-wall (10b) to a further side-wall (10d).

11. System (2) according to claim 10, **characterised in that** the cover arrangement (12) has an underside (16a, 16b) which takes the form of a portion of the circumference of a cylinder which has generatrices (20) extending parallel to one another and in a straight line and which has an envelope curve (22) extending perpendicularly thereto, the opening (18) being arranged in the cover arrangement (12) to extend parallel to the generatrices (20).

12. System (2) according to either of claims 10 and 11, **characterised in that** the system comprises a cover (26) which can be closed off when the opening (18) is in a closed position, which cover (26), together with the opening (18), forms an air-trap (30) in the closed position.

13. System (2) according to claim 12, **characterised in that** the opening (18) is formed by a filling funnel (18) for the fluid concrete (24) which tapers from the cover (26) towards the interior (6).

14. System (2) according to claim 12 or 13, **characterised in that** the cover arrangement (12) has a first cover (14a) which has a first underside (16a) and has a further cover (14b) which has a further underside (16b), the opening (18) being arranged between the two covers (14a, 14b).

15. System (2) according to claim 14, **characterised in that** a first air-guiding member (38a) is arranged in the transitional region between the air-trap (30) and the first underside (16a) and a further air-guiding member (38b) is arranged in the transitional region between the air-trap (30) and the further underside (16b), the positioning of the air-guiding members (38a, 38b) relative to the air-trap (30) and to the undersides (16a, 16b) being so selected that a first vertical (La) extends through the first air-guiding member (38a) at a point clear of the further underside (16b) in the first condensing position and that a further vertical (Lb) extends through the further air-guiding member (38b) at a point clear of the first underside (16a) in the further condensing position.

16. System (2) according to one of claims 12 to 15, **characterised in that** the air-trap (30) has at least one air-capturing region (34) from which air (32) is able to escape only in the direction opposite to the force of gravity in one of the condensing positions and whose volume at least corresponds to the volume of air (32) which escapes from the fluid concrete (24) during the condensing.

17. Tubbing produced by a method according to one of claims 1 to 8.

## Revendications

1. Procédé pour la fabrication de segments de cuvelage pour un revêtement de tunnel, un coffrage de segment de cuvelage (4) doté d'un agencement de couvercle (12) à ouvrir et présentant un côté inférieur (16a, 16b) qui comporte une ouverture (18), étant rempli de béton frais (24) et le segment de cuvelage étant enlevé du coffrage de segment de cuvelage (4) après sa solidification, **caractérisé en ce que** le coffrage de segment de cuvelage (4) est basculé au moins avant la solidification dans une position de compression qui est souhaitée de telle sorte que des bulles d'air (32), qui s'accumulent au-dessous de l'ouverture (18) sur le côté inférieur (16a, 16b) de l'agencement de couvercle (12), montent le long du côté inférieur (16a, 16b) vers l'ouverture (18).

2. Procédé selon la revendication 1, **caractérisé en ce que** le coffrage de segment de cuvelage (4) est amené après le basculement dans la première position de compression dans une autre position de compression, l'agencement de couvercle (12) présentant un premier couvercle (14a) avec un premier côté inférieur (16a) et un second couvercle (14b) avec un autre côté inférieur (16b), l'ouverture (18) étant disposée entre les deux couvercles (14a, 14b) et étant enfermée en formant un piège à air (30), les positions de compression étant choisies de telle sorte que des bulles d'air (32), qui s'accumulent au-dessous du piège à air (30) sur le côté inférieur (16a) de l'agencement de couvercle (12), montent dans la première position de compression le long du premier côté inférieur (16a) et dans la seconde position de compression le long de l'autre côté inférieur (16b) vers le piège à air (30).

3. Procédé selon l'une quelconque des revendications précédentes, **caractérisé en ce que**, dans les positions de compression, chaque zone du côté inférieur (16a) de l'agencement de couvercle (12), qui se situe au-dessous d'un plan E horizontal et passant par l'ouverture (18), forme avec le plan (E) horizontal un angle (A) qui est supérieur ou égal à 30 degrés.

4. Procédé selon la revendication 3, **caractérisé en ce que** l'angle (E) est compris entre 60 et 90 degrés.

5. Procédé selon l'une quelconque des revendications précédentes, **caractérisé en ce que** l'ouverture (18) est formée par un entonnoir de remplissage (18) par lequel le coffrage de segment de cuvelage (4) est rempli avec du béton liquide (24).

6. Procédé selon la revendication 5, **caractérisé en ce que** l'entonnoir de remplissage (18) est rempli avec un excédent de béton liquide (24), qui s'écoule ultérieurement pendant la compression à la sortie de l'entonnoir de remplissage (18) dans l'espace intérieur (6) du coffrage de segment de cuvelage (4) et remplit le volume réduit autour des bulles d'air (32).

7. Procédé selon l'une quelconque des revendications précédentes, **caractérisé en ce que** le coffrage de segment de cuvelage (4) est vibré dans la position de compression pour la compression.

8. Procédé selon l'une quelconque des revendications précédentes, **caractérisé en ce que** le coffrage de segment de cuvelage (4) est transféré après la compression du béton (24) dans une position de solidification horizontalement par rapport au sol (25).

9. Appareil (2) pour la mise en oeuvre du procédé selon l'une quelconque des revendications 1 à 8, comprenant un coffrage de segment de cuvelage (4), qui présente une ouverture (18) donnant sur un espace intérieur (6) du coffrage de segment de cuvelage (4), **caractérisé par** un dispositif de basculement pouvant amener le coffrage de segment de cuvelage (4) dans la position de compression.

10. Installation (2) selon la revendication 9, **caractérisée en ce que** l'espace intérieur (6) est limité au moins par endroits par un fond (8), des parois latérales (10a, 10b, 10c, 10d) et un agencement de couvercle (12), et l'ouverture (18) s'étend depuis une première paroi latérale (10b) jusqu'à une autre paroi latérale (10d).

11. Appareil (2) selon la revendication 10, **caractérisé en ce que** l'agencement de couvercle (12) présente un côté inférieur (16a, 16b) avec la forme d'une découpe dans une enveloppe cylindrique avec des génératrices (20) agencées parallèlement entre elles et en ligne droite et une came de guidage (22) agencée perpendiculairement à ces génératrices, l'ouverture (18) étant disposée dans l'agencement de couvercle (12) agencé parallèlement aux génératrices (20).

12. Appareil (2) selon l'une quelconque des revendications 10 ou 11, **caractérisé en ce que** l'appareil (2) comporte un revêtement (26) qui peut fermer l'ouverture (18) dans une position de fermeture et forme conjointement avec l'ouverture (18) un piège à air (30) dans la position de fermeture.

13. Appareil (2) selon la revendication 12, **caractérisé en ce que** l'ouverture (18) est formée par un entonnoir de remplissage (18) pour le béton liquide (24), qui se rétrécit depuis le revêtement (26) en direction de l'espace intérieur (6).

14. Appareil (2) selon la revendication 12 ou 13, **caractérisé en ce que** l'agencement de couvercle (12) présente un premier couvercle (14a) avec un premier côté inférieur (16a) et un autre couvercle (14b) avec un autre côté inférieur (16b), l'ouverture (18) étant disposée entre les deux couvercles (14a, 14b).

15. Appareil (2) selon la revendication 14, **caractérisé en ce qu'**un premier élément chicane (38a) est disposé dans la zone de transition du piège à air (30) avec le premier côté inférieur (16a) et un autre élément chicane (38b) dans la zone de transition du piège à air (30) avec l'autre côté inférieur (16b), le positionnement des éléments chicanes (38a, 38b) par rapport au piège à air (30) et aux côtés inférieurs (16a, 16b) est choisi de telle sorte que, dans la première position de compression, une première perpendiculaire (La) passe par le premier élément chicane (38a) à l'extérieur de l'autre côté inférieur (16b), et dans l'autre position de compression, une autre perpendiculaire (Lb) passe par l'autre élément chicane (38b) à l'extérieur du premier côté inférieur (16a).

16. Appareil (2) selon l'une quelconque des revendications 12 à 15, **caractérisé en ce que** le piège à air (30) présente au moins une zone de réception d'air (34) de laquelle de l'air (32) ne peut s'échapper que dans le sens contraire à la force de gravité dans l'une des positions de compression et dont le volume correspond au moins au volume de l'air (32) s'échappant du béton liquide (24) pendant la compression.

17. Segment de cuvelage fabriqué par un procédé selon l'une quelconque des revendications 1 à 8.
